# EUROPÄISCHE PATENTANMELDUNG

(11) **EP 4 464 572 A1**
(43) Veröffentlichungstag der Anmeldung: **20.11.2024**
(21) Anmeldenummer: 23173545.7
(22) Anmeldetag: 16.05.2023
(51) Int. Cl.: B61L 27/33, B61L 27/70, B61L 27/37, B61L 27/20

(54) **VERFAHREN ZUR ETCS-ZUGBEEINFLUSSUNG UND ERSATZEINRICHTUNG**

(71) Anmelder: Siemens Mobility GmbH, 81739 München (DE)
(72) Erfinder: Dr. Didrich, Klaus, 14513 Teltow (DE); Kaiser, Frank, 12589 Berlin (DE); Neumann, Jean-Luc, 10365 Berlin (DE); Starke, Daniel, 12435 Berlin (DE)
(74) Vertreter: Siemens Patent Attorneys

(57) **Zusammenfassung**

Die Erfindung betrifft ein Verfahren zur ETCS-Zugbeeinflussung in einer eisenbahntechnischen Anlage (1) mit wenigstens einer wenigstens einem Streckenabschnitt zugewiesenen, aber nicht einsatzbereiten ETCS-Streckenzentrale (3), bei dem wenigstens ein ETCS-Fahrzeug (2) wenigstens einen Verbindungsversuch mit der nicht einsatzbereiten ETCS-Streckenzentrale (3) tätigt,
bei dem der Verbindungsversuch an wenigstens eine Ersatzeinrichtung (4) umgeleitet wird, und
bei dem die Ersatzeinrichtung (4) den Verbindungsversuch anstatt der nicht einsatzbereiten ETCS-Streckenzentrale (3) entgegennimmt und eine Verbindung mit dem ETCS-Fahrzeug (2) hergestellt wird.

Durch das erfindungsgemäße Verfahren wird eine Überlastung eines Mobilfunknetzes (11) verhindert.

Die Erfindung betrifft auch eine Ersatzeinrichtung (4) für wenigstens eine nicht einsatzbereite ETCS-Streckenzentrale (3) .

## Beschreibung

In eisenbahntechnischen Anlagen mit einer ETCS-Zugbeeinflussung sind ETCS-Fahrzeuge derart ausgestattet, dass sie mit ETCS-Streckenzentralen in Verbindung treten.

ETCS steht hierbei für European Train Control System, das dem Europäischen Standard für ein einheitliches Zugbeeinflussungssystem darstellt. Zwar wird im Folgenden immer von ETCS gesprochen, alternativ kann die Erfindung aber auch auf andere Zugbeeinflussungssysteme angewendet werden, die vergleichbar sind, wie beispielsweise CTBC (Communication Based Train Control) oder CTCS (Chinese Train Control System).

In solchen eisenbahntechnischen Anlagen ist jedem Streckenabschnitt eine ETCS-Streckenzentrale zugewiesen, die dem ETCS-Fahrzeug beispielsweise bei der Überfahrt einer Balise per empfangenem Datentelegramm mitgeteilt wird. Dabei enthält das empfangene Datentelegramm von der Balise eine Adresse der zugewiesenen ETCS-Streckenzentrale, wie beispielsweise eine ETCS-Adresse und/oder eine Telefonnummer, unter der das ETCS-Fahrzeug die ETCS-Streckenzentrale kontaktieren kann. Zum Kontaktieren wird je nach Variante die Telefonnummer selbst oder die ETCS-Adresse genutzt, wobei aus der ETCS-Adresse zunächst eine IP-Adresse ermittelt wird, die dann zur Kontaktaufnahme genutzt wird. Sobald die Verbindung vom ETCS-Fahrzeug zu der zugewiesenen ETCS-Streckenzentrale über ein Mobilfunknetz hergestellt ist und die beiden Teilnehmer sich gemäß den ETCS-Vorschriften authentifiziert haben, werden Informationen zur Zugbeeinflussung übermittelt, wie beispielsweise Fahrtfreigaben oder ähnliches.

Bekannte Anlagen dieser Art sind beispielsweise in der EP 3 771 612 A1, EP 3 778 345 A1 oder der EP 3 778 349 A1 beschrieben.

Wenn der Verbindungsversuch des ETCS-Fahrzeugs zur ETCS-Streckenzentrale scheitert, startet das ETCS-Fahrzeug einen erneuten Verbindungsversuch, bis eine Verbindung zustande kommt.

Problematisch kann dies werden, wenn die zugewiesene ETCS-Streckenzentrale nicht oder noch nicht einsatzbereit ist und daher den Verbindungsversuch nicht entgegennehmen kann. Dies kann beispielsweise bei der Inbetriebsetzung neuer ETCS-Strecken oder bei der Nachrüstung von bestehenden alten Strecken mit einer ETCS-Ausrüstung passieren, wenn beispielsweise die Balisen mit den Zuweisungen der ETCS-Streckenzentralen bereits installiert sind, die zugewiesenen Streckenzentralen aber noch nicht in Betrieb sind. Dies bedeutet, dass jedes Schienenfahrzeug mit ETCS-Ausrüstung ein Datentelegramm von der Balise bei Überfahrt empfängt, in dem die zugewiesene ETCS-Streckenzentrale angegeben ist. Wenn in dieser Übergangszeit, in der die ETCS-Streckenzentrale noch nicht einsatzbereit ist, immer wieder ETCS-Fahrzeuge die Strecke befahren und sich wiederholende Verbindungsversuche starten, kann dies zu einer Überlastung des Mobilfunknetzes oder anderen Problemen führen. Die Verbindungsversuche zu einer zugewiesenen, aber nicht antwortenden ETCS-Streckenzentrale wiederholen die ETCS-Fahrzeuge beispielsweise alle fünf Sekunden. Dies führt zu einer wesentlichen und ungeplanten Last in dem Mobilfunknetz oder beispielsweise auch im Monitoring System der eisenbahntechnischen Anlage.

Zur Beseitigung dieses Problems werden manchmal die neu verlegten Balisen mit zusätzlichen Abschirmungsdeckeln versehen, die ein Übermitteln des Datentelegramms an das ETCS-Fahrzeug verhindern sollen. Dies ist allerdings mit einem erheblichen Aufwand verbunden.

Es ist daher die Aufgabe der vorliegenden Erfindung, eine alternative Lösung für das beschriebene Problem zu finden. Erfindungsgemäß wird die Aufgabe gelöst durch ein Verfahren zur ETCS-Zugbeeinflussung in einer eisenbahntechnischen Anlage mit wenigstens einer wenigstens einem Streckenabschnitt zugewiesenen, aber nicht einsatzbereiten ETCS-Streckenzentrale,
bei dem wenigstens ein ETCS-Fahrzeug wenigstens einen Verbindungsversuch mit der nicht einsatzbereiten ETCS-Streckenzentrale tätigt,
bei dem der Verbindungsversuch an wenigstens eine Ersatzeinrichtung umgeleitet wird, und
bei dem die Ersatzeinrichtung den Verbindungsversuch anstatt der nicht einsatzbereiten ETCS-Streckenzentrale entgegennimmt und eine Verbindung mit dem ETCS-Fahrzeug hergestellt wird.

Weiterhin wird die Aufgabe erfindungsgemäß gelöst durch eine Ersatzeinrichtung für wenigstens eine nicht einsatzbereite ETCS-Streckenzentrale, die zum Entgegennehmen von wenigstens einem Verbindungsversuch wenigstens eines ETCS-Fahrzeugs anstatt der nicht einsatzbereiten ETCS-Streckenzentrale ausgebildet ist und die zum Herstellen einer Verbindung mit dem ETCS-Fahrzeug ausgebildet ist, wobei der Verbindungsversuch an die Ersatzeinrichtung umgeleitet wird.

Die erfindungsgemäße Lösung hat den Vorteil, dass der Verbindungsversuch des ETCS-Fahrzeugs erfolgreich abgeschlossen werden kann, obwohl die zugewiesene ETCS-Streckenzentrale nicht einsatzbereit ist. Streckenseitige Veränderungen an den Balisen werden durch die erfindungsgemäße Lösung überflüssig, auch wenn die ETCS-Streckenzentrale noch nicht einsatzbereit ist. Da der Verbindungsversuch des ETCS-Fahrzeugs erfolgreich ist, kommt es zu keiner Überlastung des Mobilfunknetzes, da wiederholte Verbindungsversuche entfallen.

Das ETCS-Fahrzeug tätigt erfindungsgemäß zunächst in üblicher Weise den Verbindungsaufbau mit der zugewiesenen ETCS-Streckenzentrale, deren Adresse beispielsweise per Datentelegramm von einer Balise übermittelt wurde. Als Adresse zum Kontaktieren wird je nach ETCS-Variante (CS - Circuit Switched Mode oder PS - Packet Switched Mode) eine Telefonnummer oder eine ETCS-Adresse verwendet, die per Datentelegramm übermittelt werden. Im Falle der ETCS-Adresse wird zunächst eine IP-Adresse per DNS (Domain Name System) ermittelt, die dann zur Kontaktaufnahme genutzt wird. In Zukunft wird GSM-R von FRMCS (Future Railway Mobile Communication System) abgelöst, für das die Erfindung selbstverständlich auch einsetzbar ist. Bei dem Nachfolgesystem FRMCS wird die Funktion der Vermittlungsstelle durch einen sogenannten MCX-Server übernommen. Im Folgenden wird nicht immer auf jede Variante im Detail eingegangen, sie sind aber jeweils möglich.

Erfindungsgemäß wird der Verbindungsversuch an die Ersatzeinrichtung umgeleitet. Beim CS-Mode wird dies beispielsweise von einer Vermittlungsstelle des Mobilfunknetzes durchgeführt. Dabei liegen der Vermittlungsstelle alle für die Umleitung nötigen Informationen wie beispielsweise die Telefonnummer der Ersatzeinrichtung vor. Im Falle des PS-Modes wird für die ETCS-Adresse über das DNS die IP-Adresse der Ersatzeinrichtung ermittelt. Das DNS agiert hier somit auch im Sinne einer Vermittlungsstelle und auch bei FRMCS wird die ETCS-Adresse in zumindest ähnlicher Weise genutzt werden. Im Folgenden wird auch hier nicht immer auf beide Varianten eingegangen, sie sind aber immer möglich.

Erfindungsgemäß ist somit eine Art Anrufweiterleitung bzw. Rufumleitung für die nicht einsatzbereite ETCS-Streckenzentrale eingerichtet.

Anschließend nimmt die Ersatzeinrichtung den Verbindungsversuch des ETCS-Fahrzeugs anstatt der nicht einsatzbereiten ETCS-Streckenzentrale entgegen. Schließlich kann die Verbindung mit dem ETCS-Fahrzeug hergestellt werden. Es findet eine Art Rufumleitung an die erfindungsgemäße Ersatzeinrichtung statt.

Das für ETCS verwendete Mobilfunknetz ist heute üblicherweise GSM-R (Global System for Mobile Communications - Rail(way)) und die Vermittlungsstelle darin wird als MSC (Mobile Switching Center) bezeichnet. In Zukunft wird GSM-R von FRMCS (Future Railway Mobile Communication System) abgelöst, wie oben erwähnt, für das die Erfindung selbstverständlich auch einsetzbar ist. Alternativ können für die Erfindung aber auch anderen Kommunikationsnetze wie GSM, LTE, WLAN oder ähnliches verwendet werden, insbesondere auch bei der ETCS-Kommunikation über PS-Services (PS-Mode). Unter dem Mobilfunknetz im Sinne der Erfindung sind somit sowohl GSM-R, FRMCS und andere Kommunikationsnetze wie WLAN zu verstehen.

Die erfindungsgemäße Lösung kann durch vorteilhafte Ausgestaltung weiterentwickelt werden, wie sie im Folgenden beschrieben sind.

So kann die Ersatzeinrichtung, nachdem die Verbindung hergestellt ist, wenigstens ein Signal zum Verbindungsabbau an das ETCS-Fahrzeug senden. Dies hat den Vorteil, dass durch das Signal zum Verbindungsabbau das ETCS-Fahrzeug ohne Fehlermeldung oder erneute Verbindungsversuche den Streckenabschnitt passieren kann. Durch das Signal zum Verbindungsabbau wird die Verbindung regulär beendet. Das ETCS-Fahrzeug fährt anschließend im Nicht-ETCS-Betrieb weiter, da natürlich keine ETCS-Informationen übermittelt wurden und die ETSC-Ausrüstung der Strecke noch nicht vollständig ist. Zusätzlich kann die Ersatzeinrichtung selbstverständlich auch weitere Signale oder Informationen vor dem Signal zum Verbindungsabbau an das ETCS-Fahrzeug senden, wenn dies erforderlich oder zweckmäßig ist. Die Ersatzeinrichtung arbeitet in diesem Fall somit wie ein Anrufbeantworter. Beispielsweise kann eine Information gesendet werden, die anschließend z.B. als Textmeldung auf einem Display des ETCS-Fahrzeugs dargestellt werden kann. Damit kann die Kommunikation mit einer realen Verbindung getestet werden und dem Fahrer oder Inbetriebsetzer eine zweckmäßige Information angezeigt oder übermittelt werden.

Um die Sicherheitsanforderungen gemäß ETCS für das ETCS-Fahrzeug zu erfüllen, kann sich die Ersatzeinrichtung, nachdem die Verbindung hergestellt ist, gegenüber dem ETCS-Fahrzeug als die zugewiesene, aber nicht einsatzbereite ETCS-Streckenzentrale authentifizieren. Insbesondere kann sich die Ersatzeinrichtung mittels wenigstens eines Schlüssels authentifizieren, welcher der nicht einsatzbereiten ETCS-Streckenzentrale zugewiesen ist. Die Ersatzeinrichtung wird hierfür mit den nötigen Schlüsseln der nicht einsatzbereiten ETCS-Streckenzentrale ausgestattet, um diese zumindest für diese Zwecke ersetzen zu können.

Weiterhin kann die nicht einsatzbereite ETCS-Streckenzentrale dem ETCS-Fahrzeug aufgrund von empfangenen Informationen nach einer Überfahrt einer Balise zugewiesen werden. Dies hat den Vorteil, dass nach der Installation einer Balise in der eisenbahntechnischen Anlage die erfindungsgemäße Lösung sofort umgesetzt werden kann.

Um den Aufwand während der Inbetriebsetzung einer neuen ETCS-Strecke gering zu halten, wenn noch sehr viele ETCS-Streckenzentralen nicht betriebsbereit sind, können auch andere Verbindungsversuche zu weiteren nicht einsatzbereiten ETCS-Streckenzentralen von der Vermittlungsstelle des Mobilfunknetzes an die Ersatzeinrichtung umgeleitet werden.

In einer vorteilhaften Ausgestaltung der erfindungsgemäßen Ersatzeinrichtung kann die Ersatzeinrichtung ausgebildet sein, nachdem die Verbindung hergestellt ist, wenigstens ein Signal zum Verbindungsabbau an das ETCS-Fahrzeug zu senden. Dies hat den oben bereits beschriebenen Vorteil, dass die Verbindung geordnet wieder beendet wird und das ETCS-Fahrzeug keine erneuten Verbindungsversuche unternimmt.

Ferner kann die Ersatzeinrichtung zum Authentifizieren gegenüber dem ETCS-Fahrzeug als die nicht einsatzbereite ETCS-Streckenzentrale ausgebildet sein, nachdem die Verbindung hergestellt ist. Dies hat den ebenfalls oben beschriebenen Vorteil, dass auch die Authentifizierung durch die Ersatzeinrichtung in der vorgeschriebenen Art und Weise erfolgt. Insbesondere kann die Ersatzeinrichtung wenigstens einen Schlüssel zum Authentifizieren aufweisen, welcher der nicht einsatzbereiten ETCS-Streckenzentrale zugewiesen ist. Ein solcher Schlüssel kann auch der Kombination aus ETCS-Streckenzentrale und ETCS-Fahrzeug zugeordnet sein, wie dies bei ETCS allgemein üblich ist.

Um nur eine Ersatzeinrichtung für die gesamte eisenbahntechnische Anlage zu benötigen, kann die Ersatzeinrichtung für mehrere nicht einsatzbereite ETCS-Streckenzentralen ausgebildet sein.

Schließlich betrifft die Erfindung auch eine eisenbahntechnische Anlage mit ETCS-Zugbeeinflussung, mit wenigstens einer wenigstens einem Streckenabschnitt zugewiesenen, aber nicht einsatzbereiten ETCS-Streckenzentrale, mit wenigstens einem ETCS-Fahrzeug, das zum Tätigen wenigstens eines Verbindungsversuchs mit der nicht einsatzbereiten ETCS-Streckenzentrale über ein Mobilfunknetz ausgebildet ist. Erfindungsgemäß umfasst die eisenbahntechnische Anlage wenigstens eine erfindungsgemäße Ersatzeinrichtung nach einem einer der zuvor genannten Ausführungsformen.

Im Folgenden wird die Erfindung mit Bezug auf die beigefügte Zeichnung erläutert.

Die einzige Figur zeigt eine schematische Darstellung einer beispielhaften Ausführungsform einer erfindungsgemäßen eisenbahntechnischen Anlage.

In der Figur ist eine eisenbahntechnische Anlage 1 dargestellt, die zur ETCS-Zugbeeinflussung ausgebildet ist und wenigstens ein ETCS-Fahrzeug 2, eine nicht einsatzbereite ETCS-Streckenzentrale 3 und eine erfindungsgemäße Ersatzeinrichtung 4 umfasst.

Die in der Figur dargestellte eisenbahntechnische Anlage ist nur eine beispielhafte Ausführungsform der Erfindung, in der auch Merkmale weggelassen oder hinzugefügt werden können, solange dies im Rahmen der Patentansprüche liegt.

Das ETCS-Fahrzeug 2 ist beispielsweise ein Fernzug oder auch Regionalzug, der sich entlang einer Fahrstrecke 5 der eisenbahntechnischen Anlage 1 in einer Fahrtrichtung 6 bewegt. Das ETCS-Fahrzeug 2 ist gemäß dem ETCS-Standard für eine Fahrt auf Strecken mit ETCS-Zugbeeinflussung ausgestattet und umfasst beispielsweise einen ETCS-Fahrzeugrechner 7 und eine Balisenantenne 8. Ferner umfasst das ETCS-Fahrzeug 2 auch eine Kommunikationseinrichtung 9 mit einer Mobilfunkantenne 10, mit der das ETCS-Fahrzeug 2 innerhalb eines Mobilfunknetzes 11 kommunizieren kann. Trotz ETCS-Ausstattung kann das ETCS-Fahrzeug 2 auch auf der Fahrstrecke 5 mit der noch nicht einsatzbereiten ETCS-Streckenzentrale 3 in einem Nicht-ETCS-Modus fahren.

Das Mobilfunknetz 11 kann Teil der eisenbahntechnischen Anlage 1 sein, wie beispielsweise ein GSM-R-Mobilfunknetz oder FRMCS-Mobilfunknetz. Es kann aber auch ein alternatives Mobilfunknetz sein, das nicht zur eisenbahntechnischen Anlage 1 gehört, aber von dieser verwendet wird, wie z.B. GSM, LTE, WLAN oder ähnliches.

Das Mobilfunknetz 11 weist in dieser beispielhaften Ausführungsform eine Vermittlungsstelle 12 wie ein MSC auf, die Verbindungen innerhalb des Mobilfunknetzes unter Teilnehmern vermittelt. Dies gilt sowohl für die ETCS-Variante CS als auch für die ETCS-Variante PS, wie oben bereits beschrieben. Bei PS agiert das DNS als Vermittlungsstelle.

Die ETCS-Streckenzentrale 3, die auch als RBC (Radio Block Center) bezeichnet werden kann, ist für die ETCS-Zugbeeinflussung nötig, aber hier nicht oder noch nicht einsatzbereit. Die fehlende Einsatzbereitschaft ist in der Figur durch zwei gekreuzte Linien gekennzeichnet. Die eisenbahntechnische Anlage 1 befindet sich in dem in der Figur dargestellten Streckenabschnitt im Aufbau der ETCS-Zugbeeinflussung. Daher ist eine für diese ETCS-Zugbeeinflussung nötige Balise 13 bereits an der Fahrstrecke 5 installiert, aber die genannte ETCS-Streckenzentrale 3, die diesem Streckenabschnitt zugewiesen ist, ist noch nicht einsatzbereit.

Dafür weist die eisenbahntechnische Anlage 1 erfindungsgemäß die Ersatzeinrichtung 4 auf, welche die nicht einsatzbereite ETCS-Streckenzentrale 3 zumindest teilweise und zeitweise ersetzt. Die Ersatzeinrichtung 4 ist mit einer nicht dargestellten Kommunikationseinrichtung ausgestattet, mit der sie innerhalb des Mobilfunknetzes kommunizieren kann. Die Ersatzeinrichtung 4 ist zum Entgegennehmen von Verbindungsversuchen des ETCS-Fahrzeugs 2 und zum Herstellen einer Verbindung über das Mobilfunknetz 11 mit dem ETCS-Fahrzeug 2 als Ersatz für die nicht einsatzbereite ETCS-Streckenzentrale 3 ausgebildet. Hierfür leitet die Vermittlungsstelle 12 alle Verbindungsversuche, die auch als Anrufe bezeichnet werden können, des ETCS-Fahrzeugs 2 an die Ersatzeinrichtung 4 um.

Dieses erfindungsgemäße Verfahren wird im Folgenden genauer erläutert.

Das ETCS-Fahrzeug 2 erhält, zunächst beispielsweise über ein Datentelegramm 14 von der Balise 13 nach erfolgter Überfahrt, Informationen über die für den Streckenabschnitt zugewiesenen, aber noch nicht einsatzbereiten ETCS-Streckenzentrale 3. Die nicht vorhandene Einsatzbereitschaft der ETCS-Streckenzentrale 3 ist dem ETCS-Fahrzeug 2 aber nicht bekannt. Folglich unternimmt das ETCS-Fahrzeug 2 mittels seiner Kommunikationseinrichtung 9 und Mobilfunkantenne 10 einen Verbindungsversuch mit der nicht einsatzbereiten ETCS-Streckenzentrale 3. Eine entsprechende Telefonnummer und/oder ETCS-Adresse der nicht einsatzbereiten ETCS-Streckenzentrale 3 war in dem Datentelegramm 14 vorhanden.

Erfindungsgemäß ist in der Vermittlungsstelle 12 des Mobilfunknetzes 11 eine Rufumleitung eingerichtet für die Telefonnummer bzw. ETCS-Adresse der nicht einsatzbereiten ETCS-Streckenzentrale 3 zu der Telefonnummer bzw. ETCS-Adresse der Ersatzeinrichtung 4. Folglich wird der Verbindungsversuch von dem ETCS-Fahrzeugs 2 für die nicht einsatzbereiten ETCS-Streckenzentrale 3 an die Ersatzeinrichtung 4 umgeleitet.

Anschließend nimmt die Ersatzeinrichtung 4 den Verbindungsversuch des ETCS-Fahrzeugs 2 an und baut eine Mobilfunkverbindung mit dem ETCS-Fahrzeug 2 auf. Insbesondere wird hier ein sogenannter Kommunikationstack bis zu einer Sicherheitsebene (safety layer) aufgebaut. Bei dem Verbindungsversuch werden von dem ETCS-Fahrzeug 2 gewisse Einwahlinformationen mitgeliefert, anhand derer die Ersatzeinrichtung 4 erkennt, dass das ETCS-Fahrzeug 2 eigentlich eine Verbindung mit der nicht einsatzbereiten ETCS-Streckenzentrale 3 aufbauen will. Daher gibt sich die Ersatzeinrichtung 4 als die nicht einsatzbereite ETCS-Streckenzentrale 3 aus, indem sie sich durch entsprechende Schlüssel als die ETCS-Streckenzentrale 3 authentifiziert.

Für die Authentifizierung weist die Ersatzeinrichtung 4 alle nötigen Schlüssel der nicht einsatzbereiten ETCS-Streckenzentrale 3 auf. Diese wurden bei der Installation der Ersatzeinrichtung 4 in einem entsprechenden Speicher genau wie in einer ETCS-Streckenzentrale hinterlegt.

Die Ersatzeinrichtung 4 kann beispielsweise ein Computer sein, der mit einer nicht dargestellten Kommunikationseinrichtung ausgestaltet ist.

Nachdem die Verbindung zwischen dem ETCS-Fahrzeug 2 und der Ersatzeinrichtung 4 zustande gekommen ist und die Authentifizierung abgeschlossen ist, sendet die Ersatzeinrichtung 4 ein Kommando zum regulären Verbindungsabbau zum ETCS-Fahrzeug 2. Dies kann durch eine auf der Ersatzeinrichtung 4 installierte Applikation erfolgen, die optional auch weitere Informationen an das ETCS-Fahrzeug 2 übermitteln kann. Beispielsweise kann eine Information gesendet werden, die anschließend als Textmeldung auf einem Display des ETCS-Fahrzeugs 2 dargestellt wird. So kann die Kommunikation mit einer realen Verbindung getestet werden und einem Fahrer oder einem Inbetriebsetzer des ETCS-Fahrzeugs 2 eine zweckmäßige Information übermittelt werden. Durch das Kommando zum regulären Verbindungsabbau beendet das ETCS-Fahrzeug 2 die Verbindung und setzt seine Fahrt ohne weitere Verbindungsversuche fort. Erfindungsgemäß kann hierdurch eine Überlastung des Mobilfunknetzes 11 verhindert werden, weil erneute Verbindungsversuche des ETCS-Fahrzeugs 2 unnötig werden.

Optional kann die erfindungsgemäße Ersatzeinrichtung 4 so ausgebildet sein, dass sie nicht nur eine wie in der Figur dargestellt, sondern eine Vielzahl von nicht einsatzbereiten ETCS-Streckenzentralen 3 ersetzt. Dafür sind bei der Vermittlungsstelle 12 bzw. DNS entsprechende Umleitungen für jede nicht einsatzbereiten ETCS-Streckenzentralen 3 hinterlegt. Ferner umfasst die Ersatzeinrichtung 4 sämtliche nötige Schlüssel für die Authentifizierung als die jeweilige nicht einsatzbereite ETCS-Streckenzentrale 3. Durch die vom ETCS-Fahrzeug 2 oder anderen ETCS-Fahrzeugen (nicht dargestellt) beim Verbindungsversuch übermittelten Einwahlinformationen kann die erfindungsgemäße Ersatzeinrichtung 4 entsprechend antworten. Die Einwahlinformationen umfassen Informationen zu der gewünschten nicht einsatzbereiten ETCS-Streckenzentrale sowie dem jeweiligen ETCS-Fahrzeug. Gemäß dieser Option ist somit nur eine einzige Ersatzeinrichtung 4 für die gesamte eisenbahntechnische Anlage 1 nötig, um sämtliche nicht einsatzbereiten ETCS-Streckenzentralen zu ersetzen.

Der Ersatz der nicht einsatzbereiten ETCS-Streckenzentrale 3 durch die erfindungsgemäße Ersatzeinrichtung 4 ist nur temporär anzusehen. Nach Herstellung der Einsatzbereitschaft wird die Rufumleitung in der Vermittlungsstelle 12 zurückgenommen und die Verbindung von der dann einsatzbereiten ETCS-Streckenzentrale aufgebaut.

## Patentansprüche

1. Verfahren zur ETCS-Zugbeeinflussung in einer eisenbahntechnischen Anlage (1) mit wenigstens einer wenigstens einem Streckenabschnitt zugewiesenen, aber nicht einsatzbereiten ETCS-Streckenzentrale (3),
bei dem wenigstens ein ETCS-Fahrzeug (2) wenigstens einen Verbindungsversuch mit der nicht einsatzbereiten ETCS-Streckenzentrale (3) tätigt,
bei dem der Verbindungsversuch an wenigstens eine Ersatzeinrichtung (4) umgeleitet wird, und
bei dem die Ersatzeinrichtung (4) den Verbindungsversuch anstatt der nicht einsatzbereiten ETCS-Streckenzentrale (3) entgegennimmt und eine Verbindung mit dem ETCS-Fahrzeug (2) hergestellt wird.

2. Verfahren nach Anspruch 1,
**dadurch gekennzeichnet, dass** die Ersatzeinrichtung (4), nachdem die Verbindung hergestellt ist, wenigstens ein Signal zum Verbindungsabbau an das ETCS-Fahrzeug (2) sendet.

3. Verfahren nach Anspruch 1 oder 2,
**dadurch gekennzeichnet, dass** sich die Ersatzeinrichtung (4), nachdem die Verbindung hergestellt ist, gegenüber dem ETCS-Fahrzeug (2) als die nicht einsatzbereite ETCS-Streckenzentrale (3) authentifiziert.

4. Verfahren nach Anspruch 3,
**dadurch gekennzeichnet, dass** sich die Ersatzeinrichtung (4) mittels wenigstens eines Schlüssels authentifiziert, welcher der nicht einsatzbereiten ETCS-Streckenzentrale (3) zugewiesen ist.

5. Verfahren nach einem der oben genannten Ansprüche,
**dadurch gekennzeichnet, dass** die nicht einsatzbereite ETCS-Streckenzentrale (3) dem ETCS-Fahrzeug (2) aufgrund von empfangenen Informationen nach einer Überfahrt einer Balise zugewiesen wird.

6. Verfahren nach einem der oben genannten Ansprüche,
**dadurch gekennzeichnet, dass** auch andere Verbindungsversuche zu weiteren nicht einsatzbereiten ETCS-Streckenzentralen (3) an die Ersatzeinrichtung (4) umgeleitet werden.

7. Ersatzeinrichtung (4) für wenigstens eine nicht einsatzbereite ETCS-Streckenzentrale (3),
die zum Entgegennehmen von wenigstens einem Verbindungsversuch wenigstens eines ETCS-Fahrzeugs (2) anstatt der nicht einsatzbereiten ETCS-Streckenzentrale (3) ausgebildet ist und die zum Herstellen einer Verbindung mit dem ETCS-Fahrzeug (2) ausgebildet ist,
wobei der Verbindungsversuch an die Ersatzeinrichtung (4) umgeleitet wird.

8. Ersatzeinrichtung (4) nach Anspruch 7,
**dadurch gekennzeichnet, dass** die Ersatzeinrichtung (4) ausgebildet ist, nachdem die Verbindung hergestellt ist, wenigstens ein Signal zum Verbindungsabbau an das ETCS-Fahrzeug (2) zu senden.

9. Ersatzeinrichtung (4) nach Anspruch 7 oder 8,
**dadurch gekennzeichnet, dass** die Ersatzeinrichtung (4) zum Authentifizieren gegenüber dem ETCS-Fahrzeug (2) als die nicht einsatzbereite ETCS-Streckenzentrale (3) ausgebildet ist, nachdem die Verbindung hergestellt ist.

10. Ersatzeinrichtung (4) nach Anspruch 9,
**dadurch gekennzeichnet, dass** die Ersatzeinrichtung (4) wenigstens einen Schlüssel zum Authentifizieren aufweist, welcher der nicht einsatzbereiten ETCS-Streckenzentrale (3) zugewiesen ist.

11. Ersatzeinrichtung (4) nach einem der Ansprüche 7 bis 10, **dadurch gekennzeichnet, dass** die Ersatzeinrichtung (4) für mehrere nicht einsatzbereite ETCS-Streckenzentralen (4) ausgebildet ist.

12. Eisenbahntechnische Anlage (1) mit ETCS-Zugbeeinflussung, mit wenigstens einer wenigstens einem Streckenabschnitt zugewiesenen, aber nicht einsatzbereiten ETCS-Streckenzentrale (3),
mit wenigstens einem ETCS-Fahrzeug (2), das zum Tätigen wenigstens eines Verbindungsversuchs mit der nicht einsatzbereiten ETCS-Streckenzentrale (3) ausgebildet ist,
**dadurch gekennzeichnet, dass** die Anlage (1) wenigstens eine Ersatzeinrichtung (4) nach einer der oben genannten Ansprüche 7 bis 11 aufweist.
